# FASCICULE DE BREVET EUROPEEN

(11) **EP 0 434 152 B1**
(45) Date de publication et mention de la délivrance du brevet: **12.07.1995**
(21) Numéro de dépôt: 90203342.2
(22) Date de dépôt: 14.12.1990
(51) Int. Cl.: B68B 1/04

(54) **Dispositif d'enrênement de dressage sur la nuque d'un cheval**
Dressurzügelsystem zur Anordnung auf dem Nacken eines Pferdes
Dressage rein assembly for the neck of a horse

(30) Priorité: 19.12.1989 FR 8916771
(43) Date de publication de la demande: 26.06.1991
(73) Titulaire: ANCIENS ETABLISSEMENTS WARIN FILS, F-91032 Evry Cédex (FR)
(72) Inventeur: Letixerand, Eric, F-75018 Paris (FR)
(74) Mandataire: Poidatz, Emmanuel

(56) Documents cités:
- DE-C- 357 924

## Description

L'invention concerne un dispositif de positionnement d'enrênement de dressage sur la nuque d'un cheval, le dit dispositif étant disposé entre la têtière du filet et l'enrênement.

On connait des enrênements de dressage tels par exemple que l'enrênement "Gogue" décrit dans le FR-A-984 652 comportant une courroie de têtière munie de deux anneaux fixée sur une bride montée avec un mors de filet et une cordelette, coulissant dans un anneau fixé à une fausse martingale, pour former deux brins dont les extrémités passent dans les anneaux prévus aux extrémités de la courroie de têtière et dans les anneaux du mors, les extrémités libres de la cordelette étant utilisées comme rênes. Selon une autre forme de réalisation les brins déterminés par les anneaux passant dans un second anneau fixé à la fausse martingale avant de passer dans les anneaux de têtière et de mors.

Cet enrênement, comme les enrênements "Chambon", à rênes dites "allemandes" et "Colbert" ont pour but d'abaisser l'encolure du cheval afin de lui donner une meilleure attitude et faciliter l'action de maintien du dresseur.

Dans ces dispositifs, la partie d'enrênement agissant sur la tête du cheval est, soit confondue avec la têtière, soit en parallèle avec cette dernière comme décrit par exemple dans le EP-A-018915 où l'enrênement passe dans un fourreau qui est maintenu en place par une patte d'attache se fixant sur la têtière.

On connait également du document DE-C-357.924 un type d'enrênement assez proche de l'enrênement "Colbert" et dans lequel les deux rênes sont intégrées aux deux brins latéraux de l'enrênement, chaque brin-rêne passant des deux côtés de la nuque du cheval.

Afin d'assurer les libres mouvements des rênes de façon indépendante, il est prévu une plaquette de guidage pour le coulissement des rênes attachée de façon souple à la têtière par deux courroies souples de liaison.

Du fait de la proximité de la têtière et de l'enrênement, il ne semble pas que la position de ce dernier soit choisie de façon particulièrement adéquate. En effet, les mouvements de la base de la nuque d'un cheval sont la flexion et la rotation qui se combinent pour le placer latéral, les axes de ces deux mouvements sont distincts, la rotation s'effectuant entre la première et la deuxième vertèbre (Atlas-Axis), tandis que la flexion s'effectue entre l'Occiput et l'Atlas. Tout système d'enrênement arrivant du poitrail et transmettant son effet à la têtière force sur l'articulation Occiput-Atlas et provoque un tassement douloureux des vertèbres cervicales. Pour être efficace et non traumatisant, l'effet de l'enrênement de dressage doit être et se faire sentir au niveau de l'articulation Atlas-Axis.

Le dispositif de positionnement d'enrênement de dressage a pour but de positionner ledit enrênement par rapport à la têtière de manière qu'il se trouve en permamence au moins au niveau de l'articulation Atlas-Axis. Selon l'invention, il est formé d'au moins une entretoise rigide ou semi-rigide disposée entre la têtière et l'enrênement, la longueur de l'entretoise étant fixe, éventuellement réglable, et telle qu'elle sépare la têtière de l'enrênement d'une distance au moins égale à celle séparant l'axe de flexion de la tête du cheval, situé au niveau de l'articulation Occiput-Atlas, de l'axe de rotation de la tête du cheval, situé au niveau de l'articulation Atlas-Axis.

Selon un mode de réalisation avantageux de l'invention la longueur de l'entretoise est adaptée pour maintenir en position sensiblement fixe l'enrênement sur la nuque du cheval au niveau de l'articulaiton Atlas-Axis.

Avantageusement la longueur de l'entretoise est telle que le point d'action de l'effet de l'enrênement arrivant du poitrail du cheval est maintenu dans une zone située en vis à vis de l'articulation Atlas-Axis.

D'autres modes particuliers de réalisation selon l'invention sont indiqués dans les revendications 2, 3, 5.

Les explications et figures données ci-après à titre d'exemple montrent comment l'invention peut être réalisée.

La figure 1 montre une partie des os de la tête et du cou d'un cheval ainsi que le point d'action préconisé de l'enrênement.

La figure 2 est une vue d'un dispositif selon un premier exemple de réalisation de l'invention.

La figure 3 est une vue d'un dispositif selon un deuxième exemple de réalisation de l'invention.

Les mouvements de flexion et de rotation de la tête du cheval s'effectuent autour de deux axes distincts. Les mouvements de flexion représentés par la flèche 1 résultent de la rotation de l'Occiput 2 sur la première vertèbre cervicale ou Atlas 3 autour d'un axe théorique 4, tandis que les mouvements de rotation représentés par la flèche 5 résultent de la rotation de l'Atlas 2 sur la deuxième vertèbre cervicale ou Axis 6 autour d'un axe théorique 7. Les plans de mouvements de flexion et de rotation étant perpendiculaires entre eux. Pour des raisons précédemment exposées le point d'action de l'enrênement arrivant du poitrail doit être situé dans une zone 8 située en vis à vis de l'articulation Atlas-Axis qui est sensiblement séparée de la zone d'action 9 de la têtière (voir à la figure 1 les flêches correspondantes indiquant les directions des efforts transmis, au point 8 par l'enrênement 11 selon la direction 8 -> 7 et au point 9 par la têtière 10 selon la direction 9 -> 4).

Afin de conserver la position de l'enrênement dans la zone 8 et cela quelque soit les mouvements du cheval, le dispositif selon l'invention est constitué d'au moins une entretoise fixée entre la têtière 10 et l'enrênement 11, la longueur de la dite entretoise étant fixe (éventuellement réglable) et telle qu'elle sépare la têtière de l'enrênement d'une distance au moins égale à celle séparant l'axe de flexion 4 de l'axe de rotation 7 de la tête du cheval. Selon l'exemple de réalisation représenté figure 2, l'entretoise est représentée de deux éléments rigides ou semi-rigides 12 disposés symétriquement sur le cou du cheval solidaires des fourreaux 13 et 14 de têtière et d'enrênement.

Selon un deuxième exemple de réalisation montré figure 3, le dispositif de positionnement est constitué d'une pièce 15 en forme, s'adaptant sur la nuque du cheval et présentant deux logements 16 et 17 parallèles entre eux et transversaux par rapport à la nuque du cheval dans lesquels viennent se loger la têtière et l'enrênement.

Selon un troisième exemple de réalisation non représenté mais aisément imaginable en se basant sur la réalisation de la figure 2, le dispositif est constitué de deux entretoises dont les extrémités sont fixées à deux gouttières semi-rigides formées selon la nuque du cheval et dans lesquelles viennent se loger la têtière et l'enrênement.

## Revendications

1. Dispositif de positionnement d'enrênement de dressage sur la nuque d'un cheval, ledit dispositif reliant la têtière (10) et l'enrênement (11) étant caractérisé en ce qu'il est constitué d'au moins une entretoise (12, 15) rigide ou semi-rigide disposée entre la têtière (10) et l'enrênement (11), la longueur de l'entretoise (12, 15) étant fixe, éventuellement réglable, et telle qu'elle sépare la têtière (10) de l'enrênement (11) d'une distance au moins égale à celle séparant l'axe de flexion de la tête du cheval, situé au niveau de l'articulation Occiput-Atlas, de l'axe de rotation de la tête du cheval, situé au niveau de l'articulation Atlas-Axis.

2. Dispositif selon la revendication 1 caractérisé en ce qu'il est formé d'une pièce (15) s'adaptant sur la nuque du cheval et portant à ses extrémités et transversalement à la nuque du cheval des logements (16) et (17) pour la têtière (10) et l'enrênement (11).

3. Dispositif selon la revendication 1 caractérisé en ce qu'il est constitué de deux entretoises dont les extrémités portent deux gouttières semi-rigides ou rigides formées selon la nuque du cheval et dans lesquelles se logent la têtière et l'enrênement.

4. Dispositif selon l'une des revendications précédentes caractérisé en ce que la longueur de l'entretoise (12, 15) est adaptée pour maintenir en position sensiblement fixe l'enrênement (11) sur la nuque du cheval au niveau de l'articulation Atlas-Axis (7).

5. Dispositif selon la revendication 4, caractérisé en ce que la longueur de l'entretoise est telle que le point d'action (8) de l'effet de l'enrênement (11) arrivant du poitrail du cheval est maintenu dans une zone située en vis à vis de l'articulation Atlas-Axis (7).

## Claims

1. Device for positioning a dressage tacking up rein on the neck of a horse, the said device connecting the head-collar (10) and the tacking up rein (11) characterised in that it consists of at least one rigid or semi-rigid intermediate piece (12, 15) placed between the head-collar (10) and the tacking up rein (11), the length of the intermediate piece (12, 15) being fixed, possibly adjustable, and such that it separates the head-collar (10) and the tacking up rein (11) by a distance at least equal to that separating the bending axis of the horse's head, located at the level of the atlas-occiput articulation, from the axis of rotation of the horse's head, located at the level of the axis-atlas articulation.

2. Device according to claim 1, characterised in that it is formed of a component (15) adapted to the neck of the horse and having housings (16) and (17) for the head-collar (10) and tacking up rein (11) at its ends and transversely to the neck of the horse.

3. Device according to claim 1, characterised in that it consists of two intermediate components of which the ends have two semi-rigid or rigid grooves shaped according to the neck of the horse and wherein the head-collar (10) and the tacking up rein (11) are lodged.

4. Device according to one of the previous claims, characterised in that the length of the intermediate component (12, 15) is adapted so as to maintain the tacking up rein (11) in a substantially fixed position on the neck of the horse at the level of the axis-atlas articulation.

5. Device according to claim 4, characterised in that the length of the intermediate piece is such that the action point (8) of the effect of the tacking up rein (11) coming from the chest of the horse is maintained in an area located opposite the axis-atlas articulation (7).

## Patentansprüche

1. Vorrichtung zur Positionierung einer Dressurzügeleinrichtung auf dem Nacken eines Pferdes, wobei die Vorrichtung das Kopfstück (10) und die Zügeleinrichtung (11) verbindet, dadurch gekennzeichnet, daß sie wenigstens einen steifen oder halb-steifen, zwischen dem Kopfstück (10) und der Zügeleinrichtung (11) angeordneten Steg (12, 15) aufweist, wobei die Länge des Steges (12, 15) festgelegt, gegebenenfalls einstellbar, und derart ist, daß er das Kopfstück (10) von der Zügeleinrichtung (11) mit einem Abstand wenigstens gleich zu demjenigen, der die Biegungsachse des Kopfes des Pferdes, welche auf Höhe des Gelenkes Kopf-Atlas angeordnet ist, von der Drehachse des Kopfes des Pferdes, welche auf Höhe des Gelenkes Atlas-Achse angeordnet ist, trennt.

2. Vorrichtung gemäß Anspruch 1, dadurch gekennzeichnet, daß sie aus einem Stück (15) gebildet ist, das sich an den Nacken des Pferdes anpaßt und an seinen Enden sowie transversal zu dem Nacken des Pferdes Aufnahmen (16) und (17) für das Kopfstück (10) und die Zügeleinrichtung (11) trägt.

3. Vorrichtung gemäß Anspruch 1, dadurch gekennzeichnet, daß sie aus zwei Stegen gebildet ist, deren Enden zwei halb-steife oder steife, gemäß dem Nacken des Pferdes gebildete Rinnen tragen und in welchen sich das Kopfstück und die Zügeleinrichtung führen.

4. Vorrichtung nach einem der vorhergehenden Ansprüche, dadurch gekennzeichnet, daß die Länge des Steges (12, 15) geeignet ist, um die Zügeleinrichtung (11) auf dem Nacken des Pferdes auf Höhe des Gelenkes Atlas-Achse (7) in einer im wesentlichen festgelegten Position zu halten.

5. Vorrichtung nach Anspruch 4, dadurch gekennzeichnet, daß die Länge des Steges derart ist, daß der Aktionspunkt (8) der Wirkung der Zügeleinrichtung (11), der an dem Bug des Pferdes ankommt, in einer Zone, welche gegenüber des Gelenkes Atlas-Achse (7) angeordnet ist, gehalten ist.
